# EUROPÄISCHE PATENTSCHRIFT

(11) **EP 0 979 950 B1**
(45) Veröffentlichungstag und Bekanntmachung des Hinweises auf die Patenterteilung: **20.08.2003**
(21) Anmeldenummer: 99112425.6
(22) Anmeldetag: 30.06.1999
(51) Int. Cl.: F04D 29/40, F04D 15/00

(54) **Kreiselpumpe mit Rückschlagventil**
Centrifugal pump with check-valve
Pompe centrifuge avec clapet de non-retour

(30) Priorität: 13.08.1998 DE 19836625
(43) Veröffentlichungstag der Anmeldung: 16.02.2000
(73) Patentinhaber: WILO AG, 44263 Dortmund (DE)
(72) Erfinder: Kaul, Günter, 58456 Witten (DE)
(74) Vertreter: COHAUSZ DAWIDOWICZ HANNIG & PARTNER

(56) Entgegenhaltungen:
- EP-A- 0 919 727
- CH-A- 423 369
- DE-U- 9 310 091
- DE-U- 29 822 406
- GB-A- 580 079
- US-A- 5 466 995
- US-A- 5 480 289

## Beschreibung

Die Erfindung betrifft eine Kreiselpumpe mit einem Saug- und einem Druckstutzen, die an jeweils einen Anschlußflansch einer Rohrleitung anschließbar sind.

Solche Kreiselpumpen sind in vielfältiger Form bekannt z.B. US-A-5 480 289 und werden beispielsweise in Heizungskreisläufen eingesetzt. Zur Montage der Pumpe ist ein Stück der Rohrleitung ausgespart, in das die Pumpe mit ihren in Linie liegenden Stutzen eingesetzt wird. Der Abstand der Rohrleitungsflansche entspricht dem genormten Abstand der Anschlußstutzen, so daß die Pumpe bei Belieben ausgetauscht werden kann. Dazu ist am Pumpenstutzen der entsprechende Gegenflansch zum Rohrleitungsflansch angeformt, wobei die Art und Größe der Rohrleitungsflansche durch die Art und Größe der Flansche der Pumpenstutzen festgelegt ist. Da die entsprechenden Normen nicht international anerkannt sind, ist es notwendig, für andere Länder andere Pumpengehäuse vorzusehen. Ein einfacher Austausch ist nicht möglich.

Außerdem ist es wegen des durch den genormten Abstand der Rohrleitungsflansche festgelegten Abstands der Stutzen problematisch, weitere der Pumpe zugeordnete hydraulische Komponenten, wie beispielsweise Kontrolleinrichtungen oder Ventile, in den Flüssigkeitskreislauf einzubringen, ohne vorher aufwendige Veränderungen an den Rohrleitungen oder an der Pumpe vorzunehmen.

Aufgabe der vorliegenden Erfindung ist es daher, eine Pumpe zu schaffen, die bei einfacher Handhabung und Konstruktion die Möglichkeit der Integration in verschieden dimensionierte Rohrleitungsstutzen bietet.

Diese Aufgabe wird durch eine Kreiselpumpe nach Anspruch 1 gelöst.

Vorteilhafte Ausführungsformen der erfindungsgemäßen Pumpe sind in den Unteransprüchen aufgezeigt.

Besonderer Vorteil der Pumpe ist, daß sie sich durch den austauschbaren Adapter einfach und bequem an beliebige Kreisläufe anpassen läßt. So braucht für andere Systeme nicht das ganze Pumpengehäuse anders dimensioniert werden, es ist lediglich nötig einen entsprechenden Adapter vorzusehen, der in die an der Pumpe angeformte Aufnahme eingesetzt wird und der einerseits gegen die Aufnahme und andererseits gegen den Anschlußflansch am Rohrsystem abdichtet. Da der Adapter über den Rand der Aufnahme inausragt, bildet er allein das Gegenstück zum Rohrleitungsflansch.

Ein großer Vorteil des Adapters ist außerdem, daß er die Möglichkeit der Integration anderer hydraulischer Komponenten in den Flüssigkeitskreislauf bietet. So kann ein mit der erfindungsgemäßen Pumpe bstücktes hydraulisches System auf einfache und kostengünstige Weise modular um weitere Komponenten ergänzt werden, ohne daß Veränderungen an den durch Standardmaße vorgegebenen Anschlußmöglichkeiten der Rohrleitungen vorgenommen werden müssen. Die erfindungsgemäße Pumpe, insbesondere Kreiselpumpe, dient dabei als Modulträger und bildet mit einem oder mit beiden zwangsläufig vorhandenen Stutzen eine Aufnahme für den mit der gewünschten Komponente bestückten Adapter. Dabei können die Stutzen so ausgebildet sein, daß mehrere Komponenten in sandwichartiger Stapelung zusammengenommen werden. Der Adapter, bzw. die Halterung bildet erfindungsgemäß das Gegenstück zu dem Anschlußflansch der Rohrleitung.

Vorteilhaft weiterhin ist, daß die Halterung beim Einbau ein gewisses Spiel in axialer Richtung bietet, mit dem eventuelle Toleranzen der Rohrleitungen ausgeglichen werden können. Beim Einbau läßt sich die erfindungsgemäße Pumpe so handhaben wie die bisher bekannten Pumpen. Dazu wird der Adapter, bzw. die Halterung gegen Herausfallen durch eine von außen zugängliche Schraube gesichert. Diese Schraube bildet damit gleichzeitig eine Transportsicherung, so daß die Pumpe in dem mit dem erforderlichen Adapter bestückten Zustand ausgeliefert werden kann.

Die Ausbildung der erfindungsgemäßen Pumpe kann auf verschiedene Art erfolgen. Wesentlich ist, daß einer der Stutzen als ein Teil Steckverbindung ausgebildet ist, an dem der Adapter in axialer Richtung angesetzt werden kann. Dabei dichtet die Halterung direkt oder indirekt gegen die von dem Stutzen gebildete Aufnahme und gegen den Anschlußflansch ab. Besonders zweckmäßig ist es, einen der Pumpenstutzen als topfförmige Aufnahme auszubilden, in die ein ringförmiger Adapter oder eine ringförmige Halterung für die hydraulische Komponente einsteckbar ist. Die topfförmige Aufnahme bildet dabei eine Buchse, in welche der Adapter oder die Halterung einsteckbar ist.

In einer besonders vorteilhaften Gestaltung der Pumpe ist in die druckseitige Halterung ein Rückschlagventil eingesetzt. Dieses Rückschlagventil dient der Flüssigkeitssäule im System als Schwerkraftbremse, falls die Pumpe nicht läuft. Ein solches Rückschlagventil ist im Gegensatz zu bekannten, in Heizwasserkreisläufen integrierten Ventilen einfach einzusetzen und damit kostengünstig in der Montage und der Wartung.

In einer besonders vorteilhaften Ausführungsform ist in dem Druckstutzen in Strömungsrichtung vor dem in der Halterung eingesetzten Rückschlagventil ein zusätzliches Absperrventil angeordnet. Das Absperrventil ist vorteilhafterweise so ausgebildet, daß es ebenso wie das Rückschlagventil als optionales Modul in eine entsprechende Aufnahme des Druckstutzens eingesetzt werden. Das Absperrventil ist in einer vorteilhaften Ausführungsform durch einfache mechanische Mittel von Außen betätigbar.

Ein weiterer besonderer Vorteil der Erfindung besteht darin, daß es nunmehr möglich ist, in das Pumpengehäuse modulare hydraulische Komponenten einzusetzen, ohne die Baulänge der Pumpe zu verändern. Dabei bleibt die Dichtung zu den Anschlußflanschen der Rohrleitung gewährleistet.

Ein Ausführungsbeispiel der erfindungsgemäßen Pumpe ist in den Zeichnungen 1 bis 3 dargestellt und wird im folgenden näher beschrieben. Es zeigen
- **Figur 1**: eine Ansicht der erfindungsgemäßen Pumpe,
- **Figur 2**: einen Schnitt durch eine Pumpe und
- **Figur 3**: einen Schnitt durch den Druckstutzen.

In der Figur 1 ist eine Pumpe in Form einer Kreiselmotorpumpe 1 dargestellt. Das Pumpengehäuse 2 bildet eine Pumpenkammer 3, in der ein nicht dargestelltes Laufrad koaxial zur Achse 4 auf einer Welle gelagert ist. Die Welle wird von einem Elektromotor 32 betrieben, der zusammen mit der Welle an das Gehäuse angeflanscht ist. Die Pumpenkammer 3 weist auf der dem Elektromotor 32 abgewandten Seite einen koaxialen Einlaß auf, der mit dem Saugstutzen 6 verbunden ist. Ferner weist die Pumpenkammer 3 einen Auslaß 7 auf, der zum Druckstutzen 8 führt (Figur 2).

Saugstutzen 6 und Druckstutzen 8 liegen auf einer gemeinsamen Achse (in-line) und sind an den Anschlußflansch 13 der nicht dargestellten Rohrleitung angeschlossen. Im Saugstutzen 6 und im Druckstutzen 8 ist jeweils ein Absperrventil mit einer drehverstellbaren Klappe 10 angebracht. An der Klappe 10 sind Verstellbolzen 11 befestigt, die drehbar im Pumpengehäuse 2 gelagert sind und die mittels eines aus dem Gehäuse 2 herausragenden Kopfes 12 in Form eines Sechskant von Außen bewegt werden können.

Die beiden Klappen sind jeweils von einer ringförmigen Dichtmanschette 19 aus Kunststoff umgeben, die koaxial im Stutzenende einliegt und von Außen eindrückbar ist. In der Dichtmanschette 19 liegt ein ringförmiger Metalleinsatz 23 ein, der einen mittleren Bereich des zylindrischen Manschettenaußenmantels bildet und eine Spielpassung zum Stutzeninneren aufweist. Der ringförmige Metalleinsatz 23 ist somit auf beiden Stirnseiten und auf der Innenseite zur Klappe 10 zugewandt vom Kunststoff der Dichtmanschette 19 umgeben.

Wie in den Figuren 2 und 3 zu erkennen, ist der Druckstutzen 8 ist als Steckverbindung ausgebildet, in die ein als Halterung für eine hydraulische Komponente dienender Adapter 14 einsetzbar ist. Dazu ist im Bereich des Druckstutzens 8 eine topfförmige Aufnahme 15 an das Pumpengehäuse 2 angegossen, in welche die Halterung 14 mit der hydraulischen Komponente, in diesem Falle einem Rückschlagventil 16, eingesetzt ist. Der Adapter 14 ragt über den äußeren Rand 32 der Aufnahme hinaus.

Das Rückschlagventil 16 ist mit seinem von einer Feder 17 gegen den Ventilsitz beaufschlagten Ventilklappe 18 in einer das Ventilgehäuse bildenden ringförmigen Halterung 14 aus Metall eingebaut.

Die eingesetzte ringförmige Halterung 14 bildet mit ihrer zum Anschlußflansch 13 gerichteten Grundfläche 20 das passende Gegenstück zum Anschlußflansch 13. Um die Grundfläche 20 gegen den Anschlußflansch 13 abzudichten, ist auf die Grundfläche 20 eine Flachdichtung 21 aufgeklebt. Zur Abdichtung der Halterung 14 gegenüber der Dichtmanschette 19 ist diese an der äußeren Stirnseite mit einem angespritzten Ringwulst 25 versehen, auf dem der Adapter 14 mit der Grundfläche 22 dichtend aufliegt.

In Ausführungsformen der Pumpe, in denen das Absperrventil fehlt, kann auf dem Absatz 31 der Aufnahme 15 ein Dichtring in eine entsprechende Nut eingelegt sein.

Der Adapter, bzw. die Halterung 14 ist axial in der Aufnahme 15 gegen den Absatz 31 verschieblich und in radialer Richtung durch den Rand der Aufnahme 15 formschlüssig gehalten. Im nichtmontierten Zustand wird die Halterung 14 durch eine den Rand der Aufnahme 15 durchdringende und in ein Sackloch 26 der Wandung 27 der Halterung 14 eingreifende Schraube 28 gegen ein Herausfallen gesichert. Der Innendurchmesser des Sacklochs 26 ist größer als der Durchmesser der Schraube 28, um eine gewisse Toleranz auszugleichen.

An das Gehäuse 2 der Pumpe 1 sind im Bereich der Stutzen 6 und 8 Halteringe 29 angeformt, gegen die der Anschlußflansch 13 der Rohrleitung mittels Schrauben oder Klammern verspannbar ist. In diesem Ausführungsbeispiel sind in die Halteringe 29 Bohrungen 30 in derselben Teilung wie in den Anschlußflansch 13 eingebracht, so daß eine Befestigung in der bekannten Art durch Schrauben möglich ist.

## Patentansprüche

1. Pumpe, insbesondere Kreiselpumpe (1), mit einem Saug- (6) und einem Druckstutzen (8), die jeweils an einen Anschlußflansch (13) einer Rohrleitung anschließbar sind,
**dadurch gekennzeichnet, daß** einer der Stutzen eine Aufnahme (15) zum Einsetzen eines über den Rand (32) der Aufnahme (15) hinausragenden Adapters (14) aufweist, wobei der Adapter (14) einerseits gegen die Aufnahme (15) und andererseits mit einer zum Anschlußflansch (13) gewandte Grundfläche (20) gegen den Anschlußflansch (13) abdichtet.

2. Kreiselpumpe nach Anspruch 1,
**dadurch gekennzeichnet, daß** der Adapter (14) eine Halterung für eine hydraulische Komponente (16) bildet.

3. Kreiselpumpe nach Anspruch 1 oder 2,
**dadurch gekennzeichnet, daß** die Aufnahme (15) als topfförmige Buchse an einen Stutzen (6,8) der Pumpe (1) angeformt ist und daß in die Aufnahme ein Adapter (14) mit entsprechend ringförmigem Ansatz einsetzbar ist.

4. Kreiselpumpe nach einem der vorherigen Ansprüche
**dadurch gekennzeichnet, daß** die zum Anschlußflansch (13) gewandte Grundfläche (20) des Adapters (14) als dichtendes Gegenstück zum Anschlußflansch (13) ausgebildet ist.

5. Kreiselpumpe nach einem der vorherigen Ansprüche,
**dadurch gekennzeichnet, daß** der Adapter (14) in radialer Richtung formschlüssig in der Aufnahme (15) einliegt und in axialer Richtung gegen den Boden (24) verschieblich in die Aufnahme (15) eingesetzt ist.

6. Kreiselpumpe nach einem der vorherigen Ansprüche,
**dadurch gekennzeichnet, daß** der Adapter (14) gegen Verschiebung in axialer Richtung durch eine die Wand der Aufnahme (15) durchdringende und in ein Sack-Langloch (26) der Wand (27) des Adapters (14) eingreifende Schraube (28) gesichert ist.

7. Kreiselpumpe nach einem der vorherigen Ansprüche,
**dadurch gekennzeichnet, daß** in den als Halterung ausgebildeten Adapter (14) ein Rückschlagventil (16) eingesetzt ist.

8. Kreiselpumpe nach Anspruch 7,
**dadurch gekennzeichnet, daß** die Halterung (14) das Gehäuse des Rückschlagventils (16) bildet.

9. Kreiselpumpe nach einem der vorherigen Ansprüche,
**dadurch gekennzeichnet, daß** die Aufnahme am Druckstutzen (8) angeformt ist.

10. Kreiselpumpe nach einem der vorherigen Ansprüche,
**dadurch gekennzeichnet, daß** in dem Druckstutzen (8) ein von Außen betätigbares Absperrventil angeordnet ist.

11. Kreiselpumpe nach Anspruch 10,
**dadurch gekennzeichnet, daß** das Absperrventil von einer Dichtmanschette (23) umgeben ist, auf die der Adapter dichtend aufsetzbar ist.

12. Kreiselpumpe nach Anspruch 10 oder 11,
**dadurch gekennzeichnet, daß** das Absperrventil bei abgenommenem Adapter (14) aus einer für das Absperrventil vorgesehenen Halterung entnehmbar ist.

13. Kreiselpumpe nach einem der vorherigen Ansprüche,
**dadurch gekennzeichnet, daß** an das Gehäuse (2) der Pumpe (1) ein Haltering (29) angeformt ist, gegen den der Anschlußflansch (13) durch Schrauben oder Klammern verspannbar ist.

## Claims

1. Pump, in particular a centrifugal pump (1), having a suction connection (6) and a pressure connection (8), each of which can be attached to a connecting flange (13) of a pipeline,
**characterized in that** one of the connections incorporates a seat (15) for the insertion of an adapter (14) which projects beyond the edge (32) of said seat (15), the adapter (14) on the one hand forming a seal against the seat (15) and on the other hand, by means of a surface (20) directed towards the connecting flange (13), forming a seal against said connecting flange (13).

2. Centrifugal pump according to Claim 1,
**characterized in that** the adapter (14) forms a holder for a hydraulic component (16).

3. Centrifugal pump according to Claim 1 or 2,
**characterized in that** the seat (15) is formed as a pot-shaped bush on one connection (6, 8) of the pump (1), and **in that** an adapter (14) with appropriate annular shoulder can be inserted into said seat.

4. Centrifugal pump according to one of the preceding claims,
**characterized in that** the surface (20) of the adapter (14) directed towards the connecting flange (13) is formed as a sealing counterpart for the connecting flange (13).

5. Centrifugal pump according to one of the preceding claims,
**characterized in that**the adapter (14) rests in the seat (15) with a positive fit in radial direction and is inserted into the seat (15) so as to be displaceable towards the base (24) in axial direction.

6. Centrifugal pump according to one of the preceding claims,
**characterized in that** the adapter (14) is secured against displacement in axial direction by a screw (28) passing through the wall of the seat (15) and engaging in a blind-end slot (26) in the wall (27) of the adapter (14).

7. Centrifugal pump according to one of the preceding claims,
**characterized in that** a check valve (16) is inserted into the adapter (14) formed as a holder.

8. Centrifugal pump according to Claim 7,
**characterized in that** the holder (14) forms the housing for the check valve (16).

9. Centrifugal pump according to one of the preceding claims,
**characterized in that**the seat is formed on the pressure connection (8).

10. Centrifugal pump according to one of the preceding claims,
**characterized in that** a shutoff valve which can be operated from the outside is disposed in the pressure connection (8).

11. Centrifugal pump according to Claim 10,
**characterized in that** the shutoff valve is surrounded by a sealing sleeve (23) on which the adapter can be placed so as to form a seal.

12. Centrifugal pump according to Claim 10 or 11,
**characterized in that** the shutoff valve can be removed from a holder provided for said shutoff valve when the adapter (14) has been removed.

13. Centrifugal pump according to one of the preceding claims,
**characterized in that** formed on the housing (2) of the pump (1) is a retaining ring (29), against which the connecting flange (13) can be braced by screws or clips.

## Revendications

1. Pompe, en particulier pompe centrifuge (1), avec une tubulure d'aspiration (6) et une tubulure de refoulement (8) qui peuvent être raccordées respectivement à un flasque de raccordement (13) d'une conduite,
**caractérisée en ce que** l'une des tubulures présente un logement (15) pour insérer un adaptateur (14) dépassant extérieurement au-dessus du bord (32) du logement (15), l'adaptateur (14) étanchant d'une part par rapport au logement (15) et d'autre part contre le flasque de raccordement (13) par une surface de fond (20) tournée vers le flasque de raccordement (13).

2. Pompe centrifuge selon la revendication 1,
**caractérisée en ce que** l'adaptateur (14) forme une fixation pour un composant hydraulique (16).

3. Pompe centrifuge selon la revendication 1 ou 2,
**caractérisée en ce que** le logement (15) est conformé en tant que douille en forme de pot sur une tubulure (6, 8) de la pompe (1) et qu'un adaptateur (14) à épaulement annulaire en correspondance peut être inséré dans le logement.

4. Pompe centrifuge selon l'une des revendications précédentes,
**caractérisée en ce que** la surface de fond (20) de l'adaptateur (14) tournée vers le flasque de raccordement (13) est conformée en tant que pendant étanchant par rapport au flasque de raccordement (13).

5. Pompe centrifuge selon l'une des revendications précédentes,
**caractérisée en ce que** l'adaptateur (14) est logé à fermeture géométrique en direction radiale dans le logement (15) et est inséré à coulissement contre le fond (24) en direction axiale dans le logement (15).

6. Pompe centrifuge selon l'une des revendications précédentes,
**caractérisée en ce que** l'adaptateur (14) est fixé contre un coulissement en direction axiale par une vis (28) traversant la paroi du logement (15) et en prise dans un trou oblong borgne (26) de la paroi (27) de l'adaptateur (14).

7. Pompe centrifuge selon l'une des revendications précédentes,
**caractérisée en ce qu'**un clapet anti-retour (16) est inséré dans l'adaptateur (14) conformé en tant que fixation.

8. Pompe centrifuge selon la revendication 7,
**caractérisée en ce que** la fixation (14) forme le carter du clapet anti-retour (16).

9. Pompe centrifuge selon l'une des revendications précédentes,
**caractérisée en ce que** le logement est conformé sur la tubulure de refoulement (8).

10. Pompe centrifuge selon l'une des revendications précédentes,
**caractérisée en ce qu'**une soupape d'arrêt pouvant être actionnée de l'extérieur est disposée dans la tubulure de refoulement (8).

11. Pompe centrifuge selon la revendication 10,
**caractérisée en ce que** la soupape d'arrêt est entourée par une manchette d'étanchéité (23) sur laquelle l'adaptateur peut être monté en étanchant.

12. Pompe centrifuge selon la revendication 10 ou 11,
**caractérisée en ce que** la soupape d'arrêt, lorsque l'adaptateur (14) est enlevé, peut être extraite d'une fixation prévue pour la soupape d'arrêt.

13. Pompe centrifuge selon l'une des revendications précédentes,
**caractérisée en ce qu'**une bague de support (29) est conformée sur le carter (2) de la pompe (1), contre laquelle le flasque de raccordement (13) peut être serré par des vis ou des brides de fixation.
